# EUROPÄISCHE PATENTSCHRIFT

(11) **EP 2 261 112 B1**
(45) Veröffentlichungstag und Bekanntmachung des Hinweises auf die Patenterteilung: **16.01.2013**
(21) Anmeldenummer: 10006003.7
(22) Anmeldetag: 10.06.2010
(51) Int. Cl.: B63G 8/40, B63G 8/28, B63C 9/28

(54) **Unterseeboot mit Geräteträger**
Submarine with device carrier
Submersible avec support d'appareil

(30) Priorität: 11.06.2009 DE 102009025111
(43) Veröffentlichungstag der Anmeldung: 15.12.2010
(73) Patentinhaber: Howaldtswerke-Deutsche Werft GmbH, 24143 Kiel (DE)
(72) Erfinder: Panoch, Axel, 24582 Bordesholm (DE); Stoltenberg, Burkhard, 24248 Mönkeberg (DE)
(74) Vertreter: Vollmann, Heiko

(56) Entgegenhaltungen:
- EP-A2- 1 798 145
- DE-B3-102006 061 138
- DE-B3-102007 005 460
- US-A1- 2009 126 619

## Beschreibung

Die Erfindung betrifft ein Unterseeboot mit den im Oberbegriff des Anspruchs 1 angegebenen Merkmalen.

Insbesondere bei militärisch genutzten Unterseebooten ist es üblich, Geräte, die außerhalb des Druckkörpers dieser Unterseeboote eingesetzt werden, in einem Raum zwischen dem Druckkörper und einer den Druckkörper außenseitig umgebenden Außenhaut zu lagern. Ein solcher Raum kann beispielsweise unterhalb des begehbaren Oberdecks von Unterseebooten vorhanden sein.

So ist es aus DE 10 2006 061 138 B3 und DE 10 2007 005 460 B3, die alle Merkmale des Oberbegriffs des Anspruchs 1 offenbaren, bekannt, dort Vorrichtungen zum Ausbringen von kabelgebundenen Kommunikationsbojen anzuordnen, wobei die Vorrichtungen beim Ausbringen der Kommunikationsboje zunächst mit der Kommunikationsboje in einer Stellung außerhalb der Außenhaut des Unterseeboots bewegt werden müssen.

Aus DE 10 2006 011 865 B3 ist eine Vorrichtung bekannt, mit der ein Unterseeboot-Rettungsgerät aus dem Unterseeboot ausgebracht werden kann. Auch diese Vorrichtung ist in dem Raum zwischen dem Druckkörper und der Außenhaut unterhalb des Oberdecks des Unterseeboots angeordnet und dient dazu, das Unterseeboot-Rettungsgerät zunächst in eine Position außerhalb der Außenhaut zu bewegen und das Unterseeboot-Rettungsgerät darauffolgend freizugeben, damit dieses an die Wasseroberfläche schwimmen kann.

Aufgrund des geringen Platzangebots in dem Raum zwischen dem Druckkörper und der Außenhaut und infolge der damit verbundenen vergleichsweise schlechten Zugänglichkeit dort, erweisen sich Wartungs- und Reparaturarbeiten an den oben angeführten Vorrichtungen als äußerst schwierig. Dies gilt auch für den Wechsel der in diesen Vorrichtungen gelagerten Geräte.

Vor diesem Hintergrund liegt der Erfindung die Aufgabe zugrunde, ein Unterseeboot mit mindestens einem im Raum zwischen dem Druckkörper und der Außenhaut gelagerten Geräteträger zu schaffen, bei dem die oben beschriebenen Schwierigkeiten zumindest deutlich vermindert und bestenfalls gar nicht auftreten.

Gelöst wird diese Aufgabe durch ein Unterseeboot mit den in Anspruch 1 angegebenen Merkmalen. Vorteilhafte Weiterbildungen dieses Unterseeboots ergeben sich aus den Unteransprüchen, der nachfolgenden Beschreibung sowie der Zeichnung. Hierbei können gemäß der Erfindung die in den Unteransprüchen angegebenen Merkmale jeweils für sich aber auch in Kombination die erfindungsgemäße Lösung gemäß Anspruch 1 weiter ausgestalten.

Das erfindungsgemäße Unterseeboot weist mindestens einen Geräteträger auf, der im Raum zwischen Druckkörper und Außenhaut des Unterseeboots gelagert ist und mit dem ein Gerät von einer Lagerungsposition zwischen dem Druckkörper und der Außenhaut in eine Betriebsposition außerhalb der Außenhaut bewegbar ist. Dieser Geräteträger kann zur Lagerung von solchen Geräten dienen, die von dem Unterseeboot abgelassen werden, wie z. B. Kommunikationsbojen, Unterseeboot-Rettungsgeräte und dergleichen oder er kann Geräte tragen, die an dem Geräteträger fest installiert sind.

Dabei ist gemäß der Erfindung der Geräteträger mindestens zweiteilig mit einem Trägerteil und einem Fundamentteil ausgebildet. Der Fundamentteil ist bootsseitig festgelegt und der Trägerteil an dem Fundamentteil lösbar befestigt. D. h., der Trägerteil des Geräteträgers kann von dem in dem Raum zwischen dem Druckkörper und der Außenhaut angeordneten Fundamentteil getrennt werden und anschließend gegebenenfalls mit einem darin oder darauf gelagerten Gerät aus dem Raum zwischen dem Druckkörper und der Außenhaut entfernt werden.

Dies hat den Vorteil, dass der Raum, der durch den Trägerteil und das darin bzw. daran gelagerte Gerät beansprucht wird, auch für andere Zwecke genutzt werden kann, wenn der Trägerteil entfernt ist.

Aufgrund der einfachen Lösbarkeit des Trägerteils von dem Fundamentteil können an dem Trägerteil und/oder an einem auf dem Trägerteil gelagerten Gerät auszuführende Arbeiten an einem Ort vorgenommen werden, der besser zugänglich ist, als der Raum zwischen Druckkörper und Außenhaut. Prinzipiell ist es nicht mehr erforderlich, diese Arbeiten auf dem Unterseeboot vorzunehmen. Stattdessen kann der Trägerteil beispielsweise auf ein Überwasserbegleitschiff des Unterseeboots oder an Land z. B. in eine Werkstatt gebracht werden, wo diese Arbeiten dann ausgeführt werden können. Darüber hinaus macht es die lösbare Verbindung von Trägerteil und Fundamentteil auch möglich, an dem Fundamentteil, der vorzugsweise schockgedämpft am Druckkörper des Unterseeboots befestigt ist, einen dort befestigten Trägerteil gegen einen Trägerteil für ein anderes Gerät auszutauschen und das Unterseeboot so in einfacher und schneller Weise an andere Einsatzbedingungen und/oder Aufgabenstellungen anzupassen.

Der Trägerteil weist vorteilhaft im Wesentlichen alle mechanischen bewegbar ausgebildeten Bestandteile des Geräteträgers sowie die zur Lagerung des Geräts erforderlichen Mittel auf, während auf dem Fundamentteil vorteilhafterweise elektrische oder hydraulische Antriebsmittel zum Bewegen des Geräteträgers angeordnet sind. Wenn die zum Bewegen des Trägerteils vorgesehenen elektrischen und/oder hydraulischen Antriebsmittel des Geräteträgers fundamentteilseitig angeordnet sind, ist eine Trennung von elektrischen oder hydraulischen Verbindungen beim Entfernen des Trägerteils nicht erforderlich.

Es ist zweckmäßig, den Geräteträger in einem solchen Bereich zwischen Druckkörper und der Außenhaut anzuordnen, der bei einem aufgetauchten Unterseeboot oberhalb der Wasseroberfläche liegt. So kann der Geräteträger in einem Bereich angeordnet sein, in dem die Außenhaut ein begehbares Oberdeck des Unterseeboots bildet. Unterhalb dieses Oberdecks ist die genaue Position des Geräteträgers grundsätzlich beliebig, wobei sie davon abhängen wird, wo zwischen dem Druckkörper und der Außenhaut genügend Raum für den Geräteträger zur Verfügung steht. Bevorzugt ist vorgesehen, den Fundamentteil des Geräteträgers oberdeckseitig des Unterseeboots neben einem dort vorgesehenen Torpedoübernahmeluk in einem Bereich anzuordnen, der auch als Freiraum für zumindest einen Teil einer Torpedoübernahmebühne dient.

Die Torpedoübernahmebühne ist eine Vorrichtung, mit der Torpedos über das Torpedoübernahmeluk, das unterhalb des Oberdecks an dem Druckkörper ausgebildet ist, in den Torpedoraum im Bugbereich des Unterseeboots heruntergelassen werden. Zum Beladen des Unterseeboots mit Torpedos wird diese Torpedoübernahmebühne bugseitig des Turms mittels eine Krans auf dem Oberdeck des Unterseeboots aufgestellt und nach Ende der Beladung des Unterseeboots mit dem Kran wieder entfernt. Bei den bislang üblichen Geräteträgern war es nicht möglich, einen solchen Träger an dem Aufstellort der Torpedoübernahmebühne anzuordnen, so dass dieser Aufstellort der Torpedoübernahmebühne bislang bei Einsatz des Unterseeboots einen nicht nutzbaren Raum darstellte. Die erfindungsgemäße Lösung, einen Geräteträger zweiteilig mit einem von einem bootsseitigen Fundamentteil entnehmbaren Trägerteil auszugestalten, macht es nun möglich, diesen Bereich als Aufstellort für den Geräteträger zu nutzen, da der Trägerteil des Geräteträgers vor dem Einsatz der Torpedoübernahmebühne von dem Fundamentteil entfernt werden kann, um so Platz für die Torpedoübernahmebühne frei zu machen, und nach dem Einsatz dieser Bühne wieder auf dem Fundamentteil aufgestellt werden kann, wobei hierzu vorteilhafterweise der zum Aufstellen und Entfernen der Torpedoübernahmebühne ohnehin erforderliche Kran verwendet werden kann.

Der Trägerteil des Geräteträgers ist derart ausgebildet, dass ein darauf gelagertes Gerät von einer Lagerungsposition zwischen dem Druckkörper und der Außenhaut in eine Betriebsposition außerhalb der Außenhaut und umgekehrt bewegt werden kann. Hierzu weist der Trägerteil ein schwenkbares Hubgestell auf, das mit einem fundamentseitig angeordneten Linearantrieb bewegungsgekoppelt ist.

Demgemäß ist das Hubgestell schwenkbar direkt oder bevorzugt mittelbar auf dem Fundamentteil gelagert, wobei ein an dem Fundamentteil angeordneter Linearantrieb an dem Hubgestell beabstandet von dessen Schwenkachse angreift und das auf dem Hubgestell angeordnete Gerät auf diese Weise je nach Bewegungsrichtung des Linearantrieb in seine Betriebsposition oder in seine Lagerungsposition verschwenkt.

Bevorzugt bildet ein Hydraulikzylinder den Linearantrieb. Besonders vorteilhaft kann dieser Hydraulikzylinder als ein doppelt wirkender Hydraulikzylinder ausgebildet sein, mit dem einerseits die erforderliche Hebekraft zum Ausschwenken des Hubgestells in die Betriebsposition des Geräts außerhalb der Außenhaut und andererseits auch eine dem entgegengerichtete Kraft zum Zurückschwenken des Hubgestells erzeugt werden kann.

In vorteilhafter Weiterbildung kann das Hubgestell zumindest zwei voneinander beabstandete Schwenkarme aufweisen, die Teil einer Parallelogramm-Mechanik bilden. Dementsprechend weist das Hubgestell mindestens zwei Schwenkarme auf, deren Schwenkachsen voneinander beabstandet sind. So können an dem Fundamentteil direkt oder vorzugsweise mittelbar zumindest zwei gleich lange Schwenkarme des Hubgestells in einer gemeinsamen Richtung schwenkbar angelenkt sein, wobei die von diesen Anlenkpunkten beabstandeten Enden der Schwenkarme wiederum an einer Aufnahme zur Lagerung des von dem Geräteträger zu tragenden Geräts angelenkt sind. Diese Ausgestaltung des Hubgestells bewirkt, dass sich die Neigung der Aufnahme für das Gerät und damit einhergehend die Neigung des Geräts gegenüber dem Fundamentteil während des Verschwenkens des Hubgestells nicht ändert.

Besonders vorteilhaft bildet der Geräteträger eine Vorrichtung zum Aussetzen und Aufnehmen eines unbemannten Unterwasserfahrzeugs oder ist Teil einer solchen. Das erfindungsgemäße Unterseeboot kann demnach eine Vorrichtung zum Aussetzen und Aufnehmen eines unbemannten Unterwasserfahrzeugs aufweisen, die in dem Raum zwischen dem Druckkörper und der den Druckkörper umgebenden Außenhaut angeordnet ist. Mit der Vorrichtung kann das Unterwasserfahrzeug in dem Raum zwischen dem Druckkörper und der Außenhaut vor einer direkten Anströmung geschützt gelagert werden und bei Bedarf in eine Position außerhalb der Außenhaut verfahren werden, wo das Unterwasserfahrzeug die Vorrichtung verlassen kann und anschließend wieder an der Vorrichtung andocken kann.

Auf dem Hubgestell des Trägerteils ist erfindungsgemäß ein Gehäuse angeordnet, das zu Aufnahme des auf dem Geräteträger gelagerten Geräts dient. Bildet der Geräteträger eine Vorrichtung zum Aussetzen und Aufnehmen eines unbemannten Unterwasserfahrzeugs oder ist Teil einer solchen, bildet das Gehäuse vorteilhafterweise eine Aussetz- und Aufnahmeeinrichtung für das Unterwasserfahrzeug. Die Aussetz- und Aufnahmeeinrichtung kann zweckmäßigerweise derart ausgebildet sein, dass das Unterwasserfahrzeug ohne äußere Hilfsmittel aus ihr herausfahren kann und anschließend wieder in sie hineinfahren kann. Im Übrigen ist die Einrichtung zur Lagerung des Unterwasserfahrzeugs ausgestaltet.

Besonders vorteilhaft kann das Gehäuse an dem Hubgestell lösbar befestigt sein. So kann das Gehäuse in einfacher Weise alleine oder zusammen mit einem darin gelagerten Gerät von dem Geräteträger entfernt werden. Anschließend kann die Aussetz- und Aufnahmeeinrichtung zum geschützten Transport und als Aufbewahrungsbehälter für das Gerät auch außerhalb des Unterseeboots dienen.

Bevorzugt weist ein die Aussetz- und Aufnahmeeinrichtung bildendes Gehäuse eine Öffnung auf, die eine Ein- und Ausfahröffnung für das Unterwasserfahrzeug bildet. Um das Ein- und Ausfahren des Unterwasserfahrzeugs in bzw. aus der Einrichtung zu erleichtern, sind vorzugsweise die an die Öffnung angrenzenden Randbereiche des Gehäuses zur Vergrößerung des Öffnungsquerschnitts der Öffnung verschwenkbar ausgebildet. In diesem Zusammenhang kann z. B. vorgesehen sein, die die Ein- und Ausfahröffnung begrenzenden Randbereiche der Aussetz - und Aufnahmeeinrichtung derart nach außen schwenkbar auszugestalten, dass diese Bereiche einen Ein- bzw. Ausfahrkanal für das Unterwasserfahrzeug bilden, dessen Innenquerschnitt sich nach außen trichterförmig erweitert.

Das Einfahren des Unterwasserfahrzeugs in die Aussetz- und Aufnahmeeinrichtung in eine derartige Lagerungsposition kann erleichtert werden, wenn, wie es eine weitere vorteilhafte Weiterbildung der Erfindung vorsieht, an den Innenseiten der Aussetz- und Aufnahmeeinrichtung ausgehend von der Ein- und Ausfahröffnung federgelagerte Führungselemente zum Führen des Unterwasserfahrzeugs vorgesehen sind. So können in der Aussetz- und Aufnahmeeinrichtung beispielsweise in Fahrtrichtung des Unterwasserfahrzeugs ausgerichtete Führungsschienen angeordnet sein. Um eine Beschädigung eines in die Einrichtung einfahrenden Unterwasserfahrzeugs zu verhindern, können diese Führungsschienen auf Federelementen quer zur Fahrtrichtung des Unterwasserfahrzeugs nachgebend gelagert sein.

Dort, wo der Geräteträger zwischen dem Druckkörper und der Außenhaut des erfindungsgemäßen Unterseeboots ausfahrbar gelagert ist, weist die Außenhaut typischerweise eine Öffnung auf. Diese Öffnung ist dann, wenn sich der Geräteträger in seiner Lagerungsposition vollständig innerhalb der von der Außenhaut gebildeten Außenkontur des Unterseeboots befindet, zu verschließen, da die Öffnung ansonsten eine Signaturquelle darstellen würde und auch die hydrodynamischen Eigenschaften des Unterseeboots negativ beeinflussen würde. Aus diesem Grund kann der Geräteträger vorteilhaft ein Verkleidungsteil aufweisen, das in der Lagerungsposition des Geräteträgers einen Teil der Außenhaut des Unterseeboots bildet. Dieses Verkleidungsteil ist zweckmäßigerweise korrespondierend zu der Form der an der Außenhaut ausgebildeten Öffnung ausgebildet und so an dem Geräteträger angeordnet, dass seine Außenseite in der Lagerungsposition des Geräteträgers mit der Außenseite der Außenhaut bündig abschließt. Hierbei kann weiter vorteilhaft vorgesehen sein, dass das Verkleidungsteil an dem Hubgestell des Geräteträgers schwenkbar angeordnet ist und z. B. so verschwenkt werden kann, dass es in der Lagerungsposition des Geräteträgers mit der Wandung der Außenhaut des Unterseeboots fluchtet und in der Betriebsposition des Geräteträgers den Einsatz eines dann außerhalb des Unterseeboots angeordneten Gerätes nicht behindert. Bevorzugt ist das Verkleidungsteil mit dem Hubgestell bewegungsgekoppelt, so dass eine Schwenkbewegung der Schwenkarme des Hubgestells auch eine Schwenkbewegung des Verkleidungsteils bewirkt.

Bevorzugt ist an dem druckkörperseitig angeordneten Fundamentteil des Geräteträgers ein Teil einer Steckverbindung einer Datenaustausch- und/oder Energieversorgungsleitung angeordnet. Dieser Teil der Steckverbindung kann mit einem korrespondierenden Steckverbindungsteil eines auf dem Geräteträger gelagerten Geräts gekoppelt werden, so dass dieses Gerät mit Energie versorgt werden kann bzw. ein Datenaustausch mit diesem Gerät vorgenommen werden kann. So kann z.B. an dem Fundamentteil ein Stecker angeordnet sein, der in eine an dem Gerät vorgesehene Buchse eingreift. Handelt es sich bei dem Geräteträger um eine Vorrichtung zum Aussetzen und Aufnehmen eines Unterwasserfahrzeugs, kann vorteilhaft vorgesehen sein, den fundamentseitigen Steckverbindungsteil derart an dem Fundamentteil anzuordnen, dass er in der Lagerungsposition der Vorrichtung mit einem korrespondierenden Steckverbindungsteil des in der Vorrichtung gelagerten Unterwasserfahrzeugs gekoppelt ist und durch Aufschwenken des Hubgestells der Vorrichtung von dem Steckverbindungsteil des Unterwasserfahrzeugs selbstständig entkoppelt wird.

Nachfolgend ist die Erfindung anhand eines in der Zeichnung dargestellten Ausführungsbeispiels näher erläutert. In der Zeichnung zeigt:
- Fig. 1: In vereinfachter schematischer Darstellung ein Untersee- boot mit zwei in einer Lagerungsposition befindlichen Ge- räteträgern im Raum zwischen Druckkörper und Außen- haut,
- Fig. 2: das Unterseeboot nach Fig. 1 mit den Geräteträgern in einer Betriebsposition,
- Fig. 3: in schematischer perspektivischer Darstellung eine Vorrich- tung zum Aussetzen und Aufnehmen eines Unterwasser- fahrzeugs im Lagerungszustand,
- Fig. 4: die Vorrichtung nach Fig. 3 in einer Explosionsdarstellung,
- Fig. 5: die Vorrichtung nach Fig. 3 im Betriebszustand und
- Fig. 6: die Vorrichtung nach Fig. 5 in einer Explosionsdarstellung.

Das in den Figuren 1 und 2 dargestellte Unterseeboot weist einen Druckkörper 2 auf, der teilweise von einer Außenhaut 4 umgeben ist, die eine hydrodynamische Verkleidung des Druckkörpers 2 bildet. Oberhalb der Oberseite des Druckkörpers 2 bildet die Außenhaut 4 ein begehbares Oberdeck des Unterseeboots. Unterhalb dieses Oberdecks ist in dem Raum zwischen dem Druckkörper 2 und der Außenhaut 4 ein Geräteträger 6 in Form einer Vorrichtung 6 zum Aussetzen und Aufnehmen eines in der Zeichnung nicht dargestellten unbemannten Unterwasserfahrzeugs angeordnet. Die Vorrichtung 6 zum Aussetzen und Aufnehmen des unbemannten Unterwasserfahrzeugs kann grundsätzlich an beliebiger Stelle unterhalb des Oberdecks angeordnet sein, wo genügend Freiraum hierfür besteht. Um dies zu verdeutlichen sind in den Fig. 1 und 2 jeweils zwei Vorrichtungen 6 dargestellt, von denen eine Vorrichtung 6 im Bereich des Bugs und eine Vorrichtung 6 in einem Bereich zwischen Turm und Heck des Unterseeboots angeordnet ist. Die Vorrichtung 6 dient dazu, ein darin gelagertes unbemanntes Unterwasserfahrzeug in einer Lagerungsposition zwischen dem Druckkörper 2 und der Außenhaut 4 des Unterseeboots zu lagern (Fig. 1) und dieses Unterwasserfahrzeug in einer Betriebsposition außerhalb der Außenhaut 4 des Unterseeboots ausbringen und wieder einholen zu können (Fig. 2).

Die Vorrichtung 6 ist zweiteilig ausgebildet und weist einen Fundamentteil 8 auf, an dem ein Trägerteil 10 lösbar befestigt ist. Bei der in den Fig. 1 und 2 zwischen dem Turm und dem Heck des Unterseeboots dargestellten Vorrichtung 6 ist der Fundamentteil 8 direkt auf dem Druckkörper 2 angeordnet und fest mit dem Druckkörper 2 verbunden, wobei er schockgedämpft auf den an dem Fundamentteil 8 vorgesehenen Dämpfungselementen 13 gelagert ist. Bei der im Bereich des Bugs angeordneten Vorrichtung 6 in den Fig. 1 und 2 ist der Fundamentteil 8 auf einer in unterbrochener Linie angedeuteten Stützstruktur 12 befestigt, die sich an den Druckkörper 2 anschließt und fest mit diesem verbunden ist und beim Beladen des Unterseeboots mit Torpedos eine dann dort aufgestellte Torpedoübernahmebühne trägt.

Wie insbesondere den Fig. 4 und 6 zu entnehmen ist, ist der Trägerteil 10 modular aufgebaut und weist ein Hubgestell 14, eine Aussetz- und Aufnahmeeinrichtung 16 für das Unterwasserfahrzeug sowie ein Verkleidungsteil 18 auf.

Das Hubgestell 14 ist lösbar an dem Fundamentteil 8 befestigt, so dass der gesamte Trägerteil 10 nach dem Lösen der Befestigung zwischen dem Fundamentteil 8 und dem Hubgestell 14 von dem Fundamentteil 8 bzw. von dem Unterseeboot entfernt werden kann. Das Hubgestell 14 weist eine Basisplatte 20 auf, die zur Auflage auf dem Fundamentteil 8 vorgesehen ist. Die Basisplatte 20 hat eine rechteckige Form, wobei an der Basisplatte 20 mittig ein Steg 22 in Längsrichtung der Basisplatte 20 auskragt.

An der in Einbaulage des Hubgestells 14 auf dem Fundamentteil 8 von dem Fundamentteil 8 abgewandten Seite der Basisplatte 20 ist eine

Lagereinheit 24 angeordnet, an der zwei Schwenkarme 26 parallel zueinander schwenkbar gelagert sind, wobei jeweils ein Schwenkarm 26 außenseitig an der Längsseite der Basisplatte 20 angelenkt ist. An dem an der Basisplatte 20 ausgebildeten Steg 22 sind zwei Flachprofilteile 28 voneinander beabstandet parallel zueinander und parallel zur Längsrichtung des Stegs 22 ausgerichtet angeordnet. Im Bereich eines von der Basisplatte 20 abgewandten Endes der Flachprofilteile 28 ist ein weiterer Schwenkarm 30 zwischen den beiden Flachprofilteilen 28 schwenkbar angelenkt. Der Schwenkarm 30 weist die gleiche wirksame Länge wie die beiden Schwenkarme 26 auf, wobei die Schwenkarme 26 und 30 in zueinander parallelen Ebenen schwenkbar sind. An den von der Basisplatte 20 abgewandten Enden der Schwenkarme 26 und 30 ist eine Aufnahmeplatte 32 angelenkt. Die Aufnahmeplatte 32 dient zur Aufnahme der Aussetz- und Aufnahmeeinrichtung 16, die an der Aufnahmeplatte 32 lösbar befestigt ist.

In dem Bereich, in dem die Schwenkarme 26 an der Aufnahmeplatte 32 angelenkt sind, erstrecken sich an den beiden Längsseiten der Aufnahmeplatte 32 jeweils eine Stütze 34 normal zu der Aufnahmeplatte 32 in eine in Einbaulage des Trägerteils 10 auf dem Fundamentteil 8 von dem Fundamentteil 8 abgewandte Richtung. An den von der Aufnahmeplatte 32 abgewandten Endabschnitten der Stützen 34 ist das Verkleidungsteil 18 schwenkbar angelenkt.

Die auf der Aufnahmeplatte 32 gelagerte Aussetz- und Aufnahmeeinrichtung 16 bildet einen Behälter zur Aufnahme des unbemannten Unterwasserfahrzeugs. Die Wände der Aussetz- und Aufnahmeeinrichtung 16, die ein darin befindliches Unterwasserfahrzeug umgeben, sind nicht geschlossen ausgebildet, sondern weisen eine offene fachwerkartige Struktur auf. An der Aussetz- und Aufnahmeeinrichtung 16 ist eine Öffnung 36 ausgebildet, durch die das Unterwasserfahrzeug aus der Aussetz- und Aufnahmeeinrichtung 16 heraus und in die Aussetz- und Aufnahmeeinrichtung 16 hineinfahren kann. Um insbesondere das Einfahren eines Unterwasserfahrzeugs in die Aussetz- und Aufnahmeeinrichtung 16 zu erleichtern, sind die die Öffnung 36 begrenzenden Randabschnitte 38, 38', 38" und 38"', die über die Aufnahmeplatte 32 hinausragen, nach außen schwenkbar ausgebildet, so dass der Öffnungsquerschnitt der Öffnung 36 beim Ein- und Ausfahren des Unterwasserfahrzeugs in bzw. aus der Aussetz- und Aufnahmeeinrichtung 16, wie in den Fig. 5 und 6 dargestellt, trichterförmig erweiterbar ist.

An den Innenseiten der Randabschnitte 38, 38', 38" und 38"' sind, ebenso wie in dem übrigen Innenraum der Aussetz- und Aufnahmeeinrichtung 16 eine Vielzahl in Längsrichtung der Aussetz- und Aufnahmeeinrichtung 16 bzw. in Verfahrrichtung des Unterwasserfahrzeugs ausgerichteter Führungsleisten 40 angeordnet, die das Einfahren des Unterwasserfahrzeugs in eine in der Aussetz- und Aufnahmeeinrichtung 16 vorgesehene Lagerungsposition erleichtern.

Zum Verschwenken der Schwenkarme 26 und 30, die zusammen eine Parallelogramm-Mechanik bilden, ist ein Hydraulikzylinder 42 vorgesehen, der an dem Fundamentteil 8 angelenkt ist und an einem an dem Schwenkarm 30 quer zu dessen Längsausrichtung auskragenden Zapfen 44 angreift. An dem Fundamentteil 8 ist des Weiteren ein Stecker 46 vorgesehen. Der Stecker 46 dient zum Datenaustausch mit dem in der Vorrichtung 6 zum Aussetzen und Aufnehmen des unter Wasser gelagerten Unterwasserfahrzeugs und zu dessen Versorgung mit elektrischer Energie. Der Stecker 46 ist so an dem Fundamentteil 8 angeordnet, dass er in dem in Fig. 3 dargestellten Lagerungszustand der Vorrichtung 6 in eine Steckerbuchse des in der Aussetz- und Aufnahmeeinrichtung 16 gelagerten Unterwasserfahrzeugs eingreift.

Die Funktionsweise der Vorrichtung 6 zum Aussetzen und Aufnehmen eines unbemannten Unterwasserfahrzeugs ist wie folgt:
Zunächst befindet sich die Vorrichtung 6 in dem in Fig. 3 dargestelltem Lagerungszustand in einem Raum zwischen dem Druckkörper 2 und der Außenhaut 4 des Unterseeboots, wie in Fig. 1 dargestellt. In diesem Zustand bildet das Verkleidungsteil 18, das auf der Aussetz- und Aufnahmeeinrichtung 16 aufliegt, einen Teil der Außenhaut 4 des Unterseeboots. Um das in der Vorrichtung 6 gelagerte Unterwasserfahrzeug aus dem Unterseeboot auszulassen, wird der Hydraulikzylinder 42 ausgefahren, woraufhin die Schwenkarme 26 und 30 aufschwenken, bis sie im Wesentlichen senkrecht zu dem Fundamentteil 8 ausgerichtet sind (Fig. 5). Die Aussetz- und Aufnahmeeinrichtung 16 befindet sich nun, wie in Fig. 2 dargestellt, außerhalb der Außenhautkontur des Unterseeboots. Während des Verschwenkens der Schwenkarme 26 und 30 löst sich der fundamentsseitig angeordnete Stecker 46 aus der an dem Unterwasserfahrzeug korrespondierend ausgebildeten Steckerbuchse.

Die die Öffnung der Aussetz- und Aufnahmeeinrichtung 16 begrenzenden schwenkbaren Randabschnitte 38, 38', 38", 38"' sind so mit den Schwenkarmen 26 und 30 bewegungsgekoppelt, dass sie beim Verschwenken der Schwenkarme 26 und 30 in die in Fig. 5 dargestellte Stellung in die den Öffnungsquerschnitt der Öffnung 36 erweiternde Stellung schwenken. Gleichzeitig wird auch das Verkleidungsteil 18 durch eine entsprechende Bewegungskopplung mit den Schwenkarmen 26 und 30 von der Aussetz- und Aufnahmeeinrichtung 16 weggeschwenkt. Das in der Aussetz- und Aufnahmeeinrichtung 16 gelagerte Unterwasserfahrzeug kann nun aus der Aussetz- und Aufnahmeeinrichtung 16 hinaus fahren.

Nachdem das Unterwasserfahrzeug wieder in die Aussetz- und Aufnahmeeinrichtung 16 eingefahren ist, wird der Hydraulikzylinder 42 eingefahren, wodurch die Vorrichtung 6 wieder in ihren Lagerungszustand verschwenkt wird, wobei auch die Randabschnitte 38, 38', 38" und 38"' in eine den Querschnitt der Öffnung 36 verringernde Stellung verschwenkt werden und das Verkleidungsteil 18 wieder in eine auf der Aussetz- und Aufnahmeeinrichtung 16 aufliegende Stellung verschwenkt wird.

### Bezugszeichen

- 2: Druckkörper
- 4: Außenhaut
- 6: Geräteträger, Vorrichtung
- 8: Fundamentteil
- 10: Trägerteil
- 12: Stützstruktur
- 13: Dämpfungselement
- 14: Hubgestell
- 16: Aussetz- und Aufnahmeeinrichtung
- 18: Verkleidungsteil
- 20: Basisplatte
- 22: Steg
- 24: Lagereinheit
- 26: Schwenkarm
- 28: Flachprofilteil
- 30: Schwenkarm
- 32: Aufnahmeplatte
- 34: Stütze
- 36: Öffnung
- 38, 38', 38", 38"': Randabschnitt
- 40: Führungsleiste
- 42: Hydraulikzylinder
- 44: Zapfen
- 46: Stecker

## Patentansprüche

1. Unterseeboot mit mindestens einem Geräteträger (16), der im Raum zwischen Druckkörper (2) und Außenhaut (4) des Unterseeboots gelagert ist und mit dem ein Gerät von einer Lagerungsposition zwischen dem Druckkörper (2) und der Außenhaut (4) in eine Betriebsposition außerhalb der Außenhaut (4) bewegbar ist, wobei der Geräteträger (6) zumindest zweiteilig ausgebildet ist und einen Trägerteil (10) sowie einen Fundamentteil (8) aufweist, wobei der Trägerteil (10) lösbar an dem bootsseitig festgelegten Fundamentteil (8) befestigt ist und ein schwenkbares Hubgestell (14) aufweist, welches mit einem fundamentseitig angeordneten Linearantrieb bewegungsgekoppelt ist, **dadurch gekennzeichnet, dass** auf dem Hubgestell (14) ein Gehäuse angeordnet ist, das zur Aufnahme eines auf dem Geräteträger (6) zu lagernden Geräts vorgesehen ist.

2. Unterseeboot nach Anspruch 1, **dadurch gekennzeichnet, dass** der Fundamentteil (8) oberdeckseitig des Unterseeboots neben einem dort ausgebildeten Torpedoübernahmeluk in einem Bereich angeordnet ist, welcher auch als Freiraum zur Aufnahme zumindest eines Teils einer Torpedoübernahmebühne dient.

3. Unterseeboot nach einem der vorangehenden Ansprüche, **dadurch gekennzeichnet, dass** ein Hydraulikzylinder (42) den Linearantrieb bildet.

4. Unterseeboot nach einem der vorangehenden Ansprüche, **dadurch gekennzeichnet, dass** das Hubgestell (14) zumindest zwei voneinander beabstandete Schwenkarme (26, 30) aufweist, die eine Parallelogramm-Mechanik bilden.

5. Unterseeboot nach einem der vorangehenden Ansprüche **dadurch gekennzeichnet, dass** der Geräteträger (6) eine Vorrichtung (6) zum Aussetzen und Aufnehmen eines unbemannten Unterwasserfahrzeugs bildet.

6. Unterseeboot nach einem der vorangehenden Ansprüche, **dadurch gekennzeichnet, dass** das Gehäuse eine Aussetz- und Aufnahmeeinrichtung (16) für ein Unterwasserfahrzeug bildet.

7. Unterseeboot nach einem der vorangehenden Ansprüche, **dadurch gekennzeichnet, dass** Gehäuse an dem Hubgestell (14) lösbar befestigt ist.

8. Unterseeboot nach einem der Ansprüche 6 oder 7, **dadurch gekennzeichnet, dass** das die Aussetz und Aufnahmeeinrichtung (16) bildende Gehäuse eine Öffnung (36) aufweist , wobei die an die Öffnung (36) angrenzende Randbereiche des Gehäuses zur Vergrößerung des Öffnungsquerschnitts verschwenkbar ausgebildet sind.

9. Unterseeboot nach einem der Ansprüche 6 bis 8, **dadurch gekennzeichnet, dass** an den Innenseiten der Aussetz- und Aufnahmeeinrichtung (16) ausgehend von der Ein- und Ausfahröffnung (36) vorzugsweise federgelagerte Führungselemente zum Führen des Unterwasserfahrzeugs vorgesehen sind.

10. Unterseeboot nach einem der vorangehenden Ansprüche, **dadurch gekennzeichnet, dass** der Geräteträger (6) ein Verkleidungsteil (18) aufweist, das in der Lagerungsposition des Geräteträgers (6) einen Teil der Außenhaut (4) des Unterseeboots bildet.

11. Unterseeboot nach einem der vorangehenden Ansprüche, **dadurch gekennzeichnet, dass** das Verkleidungsteil (18) an dem Hubgestell (14) schwenkbar angeordnet ist.

12. Unterseeboot nach einem der Ansprüche 5 bis 11, **dadurch gekennzeichnet, dass** an dem Fundamentteil (8) ein Steckverbindungsteil (44) einer Datenaustausch- und/oder Energieversorgungsleitung derart angeordnet ist, dass es in der Lagerungsposition der Vorrichtung (6) zum Aussetzen und Aufnehmen eines Unterwasserfahrzeugs mit einem korrespondierenden Steckverbindungsteil des Unterwasserfahrzeugs gekoppelt ist und durch Aufschwenken des Hubgestells (14) der Vorrichtung (6) von dem Steckverbindungsteil des Unterwasserfahrzeugs entkoppelbar ist.

## Claims

1. A submarine with at least one apparatus carrier (16), which is mounted in the space between the pressure hull (2) and the outer hull (4) of the submarine, and with which an apparatus may be moved from a storage position between the pressure hull (2) and the outer hull (4) into an operation position outside the outer hull (4), wherein the apparatus carrier (6) is designed in an at least two-part manner and comprises a carrier part (10) as well as a foundation part (8), wherein the carrier part (10) is releasably fastened on the foundation part (8) which is fixed with regard to the submarine and comprises a pivotable lift frame (14), which is coupled in movement to a linear drive which is arranged on the foundation side, **characterised in that** a housing is arranged on the lift frame (14), said housing being envisaged for receiving an apparatus to be stored on the apparatus carrier (6).

2. A submarine according to claim 1, **characterised in that** the foundation part (8) is arranged on the upper deck side of the submarine next to a torpedo receiver hatch formed there, in a region which also serves as a free space for receiving at least a part of a torpedo loading platform.

3. A submarine according to claim 3, **characterised in that** a hydraulic cylinder (42) forms the linear drive.

4. A submarine according to one of the preceding claims, **characterised in that** the lift frame (14) comprises at least two pivot arms (26, 30) which are distanced to one another and which form a parallelogram mechanism.

5. A submarine according to one of the preceding claims, **characterised in that** the apparatus carrier (6) forms a device for putting-out and receiving an unmanned underwater vehicle.

6. A submarine according to one of the preceding claims, **characterised in that** the housing forms a putting-out and receiving device (16) for an underwater vessel.

7. A submarine according to one of the preceding claims, **characterised in that** the housing is releasably fastened on the lift frame (14).

8. A submarine according to one of the claims 6 or 7, **characterised in that** the housing forming the putting-out and receiving device (16) comprises an opening (36), wherein the edge regions of the housing which border the opening (36) are pivotably designed for increasing the opening cross section.

9. A submarine according to one of the claims 6 to 8, **characterised in that** preferably spring-mounted guide elements for guiding the underwater vehicle are provided on the inner sides of the putting-out and receiving device (16), proceeding from the entry and exit opening (36).

10. A submarine according to one of the preceding claims, **characterised in that** the apparatus carrier (6) comprises a casing part (18), which in the storage position of the apparatus carrier (6) forms a part of the outer hull (4) of the submarine.

11. A submarine according to one of the preceding claims, **characterised in that** the casing part (18) is pivotably arranged on the lift frame (14).

12. A submarine according to one of the claims 5 to 11, **characterised in that** a plug connection part (44) of a data exchange lead and/or an energy supply lead is arranged on the foundation part (8) in a manner such that in the storage position of the device (6) for putting-out and receiving an underwater vehicle, it is coupled to a corresponding plug connection part of the underwater vehicle and may be decoupled from the plug connection part of the underwater vehicle by way of pivoting up the lift frame (14) of the device (6).

## Revendications

1. Sous-marin possédant au moins un support d'appareil (16) qui est agencé dans l'espace compris entre la coque pressurisée (2) et la coque extérieure (4) du sous-marin, et avec lequel un appareil peut être déplacé d'une position de stockage située entre la coque pressurisée (2) et la coque extérieure (4) à une position de service située en dehors de la coque extérieure (4), le support d'appareil (6) étant construit en au moins deux parties et présentant une partie formant support (10) ainsi qu'une partie formant socle (8), la partie formant support (10) étant fixée de façon démontable à la partie formant socle (8) qui est solidaire du navire, et un châssis élévateur oscillant (14) qui est accouplé cinématiquement à un entraînement linéaire solidaire de la partie formant socle, **caractérisé en ce que**, sur le châssis élévateur (14), est montée une boîte qui est prévue pour recevoir un appareil qui doit être monté sur le support d'appareil (6).

2. Sous-marin selon la revendication 1, caractérisé que la partie formant socle (8) est disposée sur le côté pont supérieur du sous-marin, à proximité d'une écoutille de réception de torpille prévue à cet endroit, dans une région qui sert aussi de dégagement pour recevoir au moins une partie d'une plate-forme de réception de torpille.

3. Sous-marin selon l'une des revendications précédentes, **caractérisé en ce qu'**un cylindre hydraulique (42) forme l'entraînement linéaire.

4. Sous-marin selon l'une des revendications précédentes, **caractérisé en ce que** le châssis élévateur (14) présente au moins deux bras oscillants (26, 30) espacés l'un de l'autre qui forment un mécanisme à parallélogramme.

5. Sous-marin selon l'une des revendications précédentes, **caractérisé en ce que** le support d'appareil (6) forme un dispositif (6) d'exposition et de réception d'un véhicule sous-marin sans pilote.

6. Sous-marin selon l'une des revendications précédentes, **caractérisé en ce que** la boîte forme un dispositif d'exposition et de réception (16) d'un véhicule sous-marin.

7. Sous-marin selon l'une des revendications précédentes, **caractérisé en ce que** la boîte est fixée au châssis élévateur (14) de façon démontable.

8. Sous-marin selon la revendication 6 ou 7, **caractérisé en ce que** la boîte qui forme le dispositif d'exposition et de réception (16) présente une ouverture (36), les régions latérales de la boîte qui sont adjacentes à l'ouverture (36) pouvant pivoter pour agrandir la section de l'ouverture.

9. Sous-marin selon l'une des revendications 6 à 8, **caractérisé en ce que**, sur les côtés intérieurs du dispositif d'exposition et de réception (16) sont prévus des éléments de guidage partant de l'ouverture d'entrée et de sortie (34) et montés de préférence sur ressort, qui servent à guider le véhicule sous-marin.

10. Sous-marin selon l'une des revendications précédentes, **caractérisé en ce que** le support d'appareil (6) présente une partie formant habillage (18) qui, dans la position de stockage du support d'appareil (6), forme une partie de la coque extérieure (4) du sous-marin.

11. Sous-marin selon l'une des revendications précédentes, **caractérisé en ce que** la partie formant habillage (18) est montée pivotante sur le châssis élévateur (14).

12. Sous-marin selon l'une des revendications 5 à 11, **caractérisé en ce qu'**une partie de connecteur à broches (44) d'une ligne d'échange de données et/ou d'alimentation en énergie est disposée sur la partie formant socle (8) de telle manière que, dans la position de stockage du dispositif (6) d'exposition et de réception d'un véhicule sous-marin, elle soit accouplée à une partie de connecteur à broches correspondante du véhicule sous-marin et qu'elle puisse être désaccouplée de la partie de connecteur à broches du véhicule sous-marin par pivotement du châssis élévateur (14) du dispositif (6).
